# EUROPÄISCHE PATENTSCHRIFT

(11) **EP 4 216 184 B1**
(45) Veröffentlichungstag und Bekanntmachung des Hinweises auf die Patenterteilung: **14.05.2025**
(21) Anmeldenummer: 22152844.1
(22) Anmeldetag: 24.01.2022
(51) Int. Cl.: G08B 25/10, G08B 1/08

(54) **ALARMIERUNGSSYSTEM**
ALERTING SYSTEM
SYSTÈME D'ALERTE

(43) Veröffentlichungstag der Anmeldung: 26.07.2023
(73) Patentinhaber: Pfannenberg GmbH, 21035 Hamburg (DE)
(72) Erfinder: MATTHIES, Volker, 21035 Hamburg (DE); HELBIG, Christian, 21035 Hamburg (DE)
(74) Vertreter: RGTH

(56) Entgegenhaltungen:
- EP-A1- 1 710 765
- EP-A1- 2 857 928
- EP-A1- 3 543 446
- DE-A1- 102010 002 940

## Beschreibung

Die Erfindung betrifft ein Alarmierungssystem, eine Anordnung umfassend eine Gefahrenmeldeanlage und ein solches Alarmierungssystem sowie ein Verfahren zum Betreiben eines solchen Alarmierungssystems.

Aus dem Stand der Technik sind eine Vielzahl von Systemen bekannt, mit welchen im Falle einer Notsituation, beispielsweise eines Brandes, in einem Gebäude ein Alarm ausgelöst werden kann. Derartige Systeme sind insbesondere Gefahrenmeldeanlagen, welche in der Regel Sensoren, beispielsweise Rauchmelder, und Alarmsignalgeber zur Ausgabe eines optischen oder akustischen Alarmsignals umfassen. Zur Detektion von Bränden sind insbesondere Brandmeldeanlagen bekannt, umfassend mehrere im Gebäude verteilte Rauchmelder, einen Alarmierungsauslöser, einen Alarmsignalgeber sowie eine Brandmeldezentrale (BMZ) zur Steuerung der Anlage. Die Komponenten der Brandmeldeanlage können in einer Schleife, einer sogenannten Loop, angeordnet werden, die einen Kommunikations-Bus bildet, sodass im Falle eines durch einen der Rauchmelder detektierten Brandes ein Alarmaktivierungssignal von der Zentrale generiert und über den Loop an die einzelnen Alarmsignalgeber übertragen wird, in dessen Folge die Alarmsignalgeber ein Alarmsignal abgeben.

Das Alarmaktivierungssignal in solchen Gefahren- bzw. Brandmeldeanlagen basiert in der Regel auf einem Datenprotokoll, welches die Alarmsignalgeber aktiviert und deaktiviert. Gleichzeitig wird über den Loop auch die Versorgungsspannung geliefert. Die Alarmsignalgeber und der Loop sind entsprechend zum Betrieb mit geringen Spannungen und Strömen ausgebildet, wodurch sie in ihrer Leistungsfähigkeit eingeschränkt sind. Dadurch können mit derartigen Anlagen nur kleine Räume bzw. Flächen signalisiert werden. Für große Bereiche bzw. Hallen werden sogenannte "konventionelle" Alarmsignalgeber eingesetzt, die ausschließlich über ein Spannungssignal aktiviert und betrieben werden.

Ferner sind in bekannten Gefahrenmeldeanlagen bei konventionellen Alarmsignalgebern nur einfache Funktionsüberprüfungstests möglich, beispielsweise über einen "End of Line"-Widerstand, bei dem vom Regelbetrieb abweichende Lastwerte gemessen werden, um etwaige Probleme mit dem Anschluss des Alarmsignalgebers zu detektieren.

Zum Sicherstellen der Funktionsfähigkeit ist bei bekannten Systemen zudem eine Prüfung eines jeden Alarmsignalgebers vor Ort notwendig.

Ferner offenbart die EP 3 543 446 A1 eine Drahtloskomponente einer Brandschutz-Feststellanlage mit einer ersten Funkschnittstelle zum Empfangen elektromagnetischer Wellen, die Energie und/oder Information transportieren, eine Auswerteeinrichtung, die einen Wert entsprechend der Stärke empfangener Wellen und/oder der Stärke gesendeter Wellen erzeugt, und eine Ausgabeeinrichtung zum lokalen Ausgeben eines dem Wert entsprechenden Signals.

Die EP 1 710 765 A1 offenbart eine Funk-Gefahrenmeldeanlage für den Heimbereich in Wohnhäusern oder Wohnhausanlagen mit in dem zu überwachenden Bereich angeordneten Gefahrenmeldern, welche je einen Brandsensor und ein Funkmodul für den bidirektionalen Austausch von Daten aufweisen und mit Alarmgebern für die Alarmierung im Brandfall.

Der Erfindung liegt die Aufgabe zugrunde, ein Alarmierungssystem bereitzustellen, welches eine erweiterte Funktionalität aufweist und welches eine vereinfachte Wartung und Instandhaltung ermöglicht.

Die erfindungsgemäße Aufgabe wird gelöst durch ein Alarmierungssystem umfassend wenigstens zwei Alarmsignalgeber, welche zum Empfang eines Alarmaktivierungssignals einer Gefahrenmeldeanlage und zur Ausgabe eines Signals in Reaktion auf den Empfang eines Alarmaktivierungssignals ausgebildet sind, und umfassend eine Alarmierungssystemüberwachungseinrichtung, wobei die wenigstens zwei Alarmsignalgeber und die Alarmierungssystemüberwachungseinrichtung dazu ausgebildet sind, Daten miteinander auszutauschen, wobei das Alarmierungssystem ausgebildet ist zur Kopplung mit wenigstens einer Kopplungseinrichtung der Gefahrenmeldeanlage und wobei das Alarmierungssystem ferner ausgebildet ist zur Weitergabe eines Spannungssignals von der Kopplungseinrichtung der Gefahrenmeldeanlage als Alarmaktivierungssignal an die Alarmsignalgeber, wobei die Kopplungseinrichtung ein Relais ist, an das die wenigstens zwei Alarmsignalgeber angeschlossen sind.

Das Alarmierungssystem ist insbesondere dazu ausgebildet mit einer bereits bestehenden Gefahrenmeldeanlage über die Kopplungseinrichtung verbunden zu werden, um die bestehende Gefahrenmeldeanlage zu erweitern. Bei dieser Gefahrenmeldeanlage kann es sich insbesondere um eine aus dem Stand der Technik bekannte Gefahrenmeldeanlage, insbesondere eine Brandmeldeanlage, handeln, wie sie eingangs beschrieben wurde.

Insbesondere kann die Gefahrenmeldeanlage dadurch vorteilhaft sowohl räumlich als auch funktionell erweitert werden, so dass ohne Funktionseinschränkung große Bereiche alarmiert werden können.

Erfindungsgemäß ist die Kopplungseinrichtung ein Relais, welches in die bestehende Gefahrenmeldeanlage oder in deren Loop integriert wird. In diesem Falle ist die Kopplungseinrichtung besonders einfach ausgestaltet.

Bevorzugt kann die Kopplungseinrichtung dazu ausgebildet sein, das von der Gefahrenmeldeanlage empfangene Spannungssignal umzuwandeln, bevor es in das Alarmierungssystem weitergeleitet wird. Bevorzugt wird von der Gefahrenmeldeanlage ausschließlich ein Spannungssignal, welches das Alarmaktivierungssignal darstellt, übertragen. Es erfolgt insbesondere keine Stromübertragung aus dem Loop von der Gefahrenmeldeanlage zum Betreiben der Alarmsignalgeber des Alarmierungssystems.

Bevorzugt ist die Kopplungseinrichtung in die Gefahrenmeldeanlage, insbesondere in den Loop der Gefahrenmeldeanlage, integriert. Bevorzugt erfolgt die Stromversorgung der Kopplungseinrichtung über eine Stromversorgung der Gefahrenmeldeanlage.

Erfindungsgemäß sind mehrere Alarmsignalgeber vorgesehen. Bevorzugt können die Alarmsignalgeber in Gruppen angeordnet sein. Beispielsweise können die unterschiedlichen Gruppen verschiedenen räumlichen Bereichen eines Gebäudes zugeordnet sein.

Bevorzugt können mehrere Kopplungseinrichtungen vorgesehen sein, welche jeweils in die Gefahrenmeldeanlage integriert sind und parallel das Alarmaktivierungssignal an das Alarmierungssystem weitergeben. Bevorzugt ist je eine Kopplungseinrichtung einer Gruppe von Alarmsignalgebern zugeordnet. Im einfachsten Fall umfasst das Alarmierungssystem eine Gruppe von Alarmsignalgebern und eine Kopplungseinrichtung als Alarmaktivierung.

Bevorzugt sind die Alarmsignalgeber zum Austausch und/oder zur Weiterleitung des Alarmaktivierungssignals drahtgebunden miteinander verbunden.

Durch das erfindungsgemäße Alarmierungssystem wird vorteilhaft eine Erweiterung einer bereits bestehenden Gefahrenmeldeanlage ermöglicht. Ferner wird die Leistungsfähigkeit erhöht, da die Alarmsignalgeber eine höhere Stromaufnahme aufweisen. Darüber hinaus kann insbesondere die Funktionalität der einzelnen Alarmsignalgeber erhöht werden wie nachfolgend noch anhand bevorzugter Ausgestaltungbeispiele ausgeführt wird.

Bei der Alarmierungssystemüberwachungseinrichtung handelt es sich insbesondere um eine zentrale Steuereinrichtung, über welche das Alarmierungssystem überwacht und gesteuert werden kann. Beispielsweise können Zustandsdaten von den Alarmsignalgebern empfangen oder Steuerdaten an die Alarmsignalgeber gesendet werden. Die Alarmierungssystemüberwachungseinrichtung kann bevorzugt in einer externen Stelle, insbesondere einer Cloud, angeordnet sein.

Ferner können bevorzugt Daten aus dem Alarmierungssystem über die Alarmierungssystemüberwachungseinrichtung an eine externe Kommunikationseinrichtung, insbesondere ein Gebäudemanagementsystem und /oder die Brandmeldezentrale der Brandmeldeanlage, übermittelt werden. Ferner kann die externe Stelle eine Cloud der Brandmeldezentrale oder des Gebäudemanagementsystems sein. Dazu ist bevorzugt ein entsprechendes Gateway vorgesehen, über welche die Alarmierungssystemüberwachungseinrichtung mit der externen Stelle, insbesondere der Brandmeldezentrale der Gefahrenmeldeanlage, kommunizieren kann. Dadurch ist es vorteilhaft möglich, sämtliche Steuer- und Überwachungsdaten aus dem System umfassend die Gefahrenmeldeanlage und das Alarmierungssystem an einer zentralen Stelle zusammenzutragen.

Bevorzugt umfasst das Alarmierungssystem einen entfernten Datenspeicher, insbesondere eine Cloud, welche zum Datenaustausch und/oder zur Datenaufnahme und Datenweiterverarbeitung von Daten mit bzw. aus der Alarmierungssystemüberwachungseinrichtung ausgebildet ist. Der entfernte Datenspeicher kann beispielsweise ein Server sein, an den, insbesondere drahtlos, Daten übertragen werden können. Der Server kann beispielsweise einem Betreiber des Alarmierungssystems zugeordnet sein.

Bevorzugt weisen die wenigstens zwei Alarmsignalgeber im Betrieb eine Leistungsaufnahme zwischen 4 W und 45 W, bevorzugt zwischen 8 W und 35 W, ganz besonders bevorzugt zwischen 12 W und 25 W, auf. Zusätzlich oder alternativ sind die wenigstens zwei Alarmsignalgeber zur Ausgabe eines optischen Alarmsignals mit einer Lichtstärke von mindestens 50 cd ausgelegt. Zusätzlich oder alternativ sind die wenigstens zwei Alarmsignalgeber zur Ausgabe eines akustischen Alarmsignals mit einem Schalldruckpegel von mindestens 105 dB(A) ausgelegt.

Verglichen mit den zuvor genannten maximalen Leistungsaufnahmen von Alarmsignalgebern in herkömmlichen Gefahrenmeldeanlagen von in der Regel bis maximal 1 W sind die erfindungsgemäß vorgesehenen Alarmsignalgeber für eine wesentlich höhere Leistungsaufnahme bis hin zu 45 W ausgebildet. Dadurch können die Alarmsignalgeber vorteilhaft mit einer höheren Leistung und/oder mit erweiterten Funktionen ausgebildet sein, um einen größeren Bereich abzudecken. Die Leistungsaufnahme bezeichnet dabei die maximal vorgesehene Leistungsaufnahme für einen ordnungsgemäßen Betrieb des Alarmsignalgebers.

Bevorzugt ist der entfernte Datenspeicher zum Austausch und/oder Aufnahme von Daten mit bzw. aus einer Kommunikationseinrichtung, insbesondere der Gefahrenmeldeanlage ausgebildet. Bevorzugt kann die Kommunikation zwischen der Alarmierungssystemüberwachungseinrichtung und der externen Stelle über diesen entfernten Datenspeicher erfolgen. Dabei ist bevorzugt das Gateway zwischen der Alarmierungssystemüberwachungseinrichtung und dem entfernten Datenspeicher angeordnet. Der entfernte Datenspeicher ist bevorzugt über die entsprechende Schnittstelle mit der externen Stelle verbunden.

Bevorzugt sind die wenigstens zwei Alarmsignalgeber zur Ausgabe eines akustischen und/oder eines optischen Alarmsignals ausgebildet. Bevorzugt können Alarmsignalgeber räumlich gruppiert und jeweils über eine Kopplungseinrichtung mit der Gefahrenmeldeanlage verbunden sein. Beispielsweise können ein erster Raumbereich und ein zweiter Raumbereich jeweils einen optischen und einen akustischen Alarmsignalgeber aufweisen, wobei die Alarmsignalgeber beider Raumbereiche jeweils über eine eigene Kopplungseinrichtung mit der Gefahrenmeldeanlage verbunden sind.

Bevorzugt können die wenigstens zwei Alarmsignalgeber Signalleuchten sein. Die Signalleuchten können beispielsweise eine Blitzleuchte, eine LED-Leuchte oder eine Signalsäule sein. Insbesondere können die Signalleuchten neben der Funktion der Alarmierung im Falle eines Alarms im Gebäude ferner Betriebszustände weiterer Einrichtungen, beispielsweise einer Maschine, innerhalb des Gebäudes anzeigen.

Bevorzugt können die wenigstens zwei Alarmsignalgeber Schallgeber oder elektrische Summer sein.

Bevorzugt können die wenigstens zwei Alarmsignalgeber sowohl zur Ausgabe eines optischen Signals als auch zur Ausgabe eines akustischen Signals ausgebildet sein.

Bevorzugt sind die wenigstens zwei Alarmsignalgeber und die Alarmierungssystemüberwachungseinrichtung dazu ausgebildet, Daten drahtlos miteinander auszutauschen.

Bevorzugt umfasst das Alarmierungssystem eine Spannungsversorgungseinrichtung zur Spannungsversorgung der wenigstens zwei Alarmsignalgeber. Alternativ ist das Alarmierungssystem ausgebildet zur Kopplung mit einer Spannungsversorgungseinrichtung der Gefahrenmeldeanlage zur Spannungsversorgung der wenigstens zwei Alarmsignalgeber. Das Alarmierungssystem benötigt insbesondere eine von der Loop separate Spannungsversorgungseinrichtung, da deren Komponenten für eine wesentlich höhere Stromaufnahme ausgebildet sind verglichen mit den herkömmlichen Komponenten der Brandmeldeanlage.

Bevorzugt umfassen die wenigstens zwei Alarmsignalgeber eine interne Spannungsversorgungseinheit, insbesondere eine Batterie und/oder einen Akkumulator. Bevorzugt versorgt die interne Spannungsversorgungseinheit internen Komponenten wie eine Datenverarbeitungseinheit und/oder eine Sendeeinheit der Alarmsignalgebers mit Strom, während der übrige Betrieb der Alarmsignalgebers, d.h. für die Alarmierung, über die Spannungsversorgungseinrichtung des Alarmierungssystems erfolgt. Die Spannungsversorgung der internen Komponenten wie Datenverarbeitungseinheit und/oder Sendeeinheit der Alarmsignalgeber kann alternativ auch bevorzugt über eine sogenannte Prüfspannung erfolgen, die im nicht aktivierten Zustand des Alarmierungssystems das System mittels eines EoL (End-of-Line)-Widerstands überwacht. Diese Prüfspannung liegt bei im Markt üblichen Systemen entweder Pol-verkehrt (vertauschte Polarität) oder reduziert (z.B. <6V) gegenüber der übrigen Versorgungsspannung vor.

Bevorzugt sind die wenigstens zwei Alarmsignalgeber zum, insbesondere drahtlosen, Weiterleiten, und insbesondere uni- und/oder bidirektionalen Transfer, von Daten untereinander, insbesondere zur Bildung eines Mesh-Systems, ausgebildet. Ein Mesh-System ist dabei eine Gruppe bzw. Anordnung von Geräten, welche untereinander, insbesondere drahtlos, miteinander verbunden sind und Daten austauschen, sodass die Geräte ein, insbesondere drahtloses, Netzwerk bilden.

Bevorzugt ist das Alarmierungssystem zur direkten Weitergabe eines Spannungssignals von der Kopplungseinrichtung der Gefahrenmeldeanlage als Alarmaktivierungssignal an jeden der wenigstens zwei Alarmsignalgeber ausgebildet.

Bevorzugt können über das Mesh-System Daten wie Steuerdaten und/oder Zustandsdaten des Alarmierungssystems übertragen werden. Bevorzugt kann ein Mesh-Router die übertragenen Daten aggregieren und zusammen über eine Schnittstelle, beispielsweise das Gateway, einem Kundennetzwerk und/oder dem entfernten Datenspeicher, insbesondere der Cloud, zur Verfügung stellen. Bevorzugt ist jeder der Alarmsignalgeber zur direkten Datenübertragung bzw. zum direkten Datenaustauch mit dem entfernten Datenspeicher, insbesondere der Cloud, ausgebildet.

Bevorzugt ist wenigstens eine, bevorzugt mehrere, besonders bevorzugt alle, der folgenden Information von den wenigstens zwei Alarmsignalgebern an die Alarmierungssystemüberwachungseinrichtung übertragbar:
- Eine Kennung der Alarmsignalgeber,
- Daten betreffend einen Manipulationsversuch,
- Daten betreffend gesundheitliche Notfälle
- Daten über eine Präsenzhäufigkeit von Personen im Signalisierungsbereich,
- ein Level der Umgebungslichtintensität / Umgebungslautstärke,
- eine Betriebsdauer der Alarmsignalgeber,
- ein Ergebnis des letzten Funktionstests,
- eine Zeitangabe und/oder Ergebnisdaten eines letzten Funktionstests der Alarmsignalgeber,
- ein Ladezustand einer internen Spannungsversorgungseinrichtung der Alarmsignalgeber, insbesondere einer Batterie,
- eine Temperatur und/oder Luftfeuchtigkeit in einer Umgebung der Alarmsignalgeber und/oder eine Historie über den Verlauf der Temperatur und/oder der Luftfeuchtigkeit in der Umgebung der Alarmsignalgeber,
- eine Position der Alarmsignalgeber, und/oder
- ein Softwareversionsstand einer Steuerung der Alarmsignalgeber,
wobei bevorzugt die wenigstens eine Information von der Alarmierungssystemüberwachungseinrichtung an eine externe Kommunikationseinrichtung, insbesondere das Gebäudemanagementsystem und/oder die Gefahrenmeldezentrale, und/oder an einen entfernten Datenspeicher, insbesondere eine Cloud, übertragbar ist. Diese Informationen können bevorzugt von der Steuerung der Alarmsignalgeber und/oder einer entsprechenden Erfassungseinrichtung, insbesondere von einem Temperatur- und/oder Feuchtigkeitsmesser, und/oder von der ersten und/oder zweiten Sensoreinrichtung bereitgestellt werden. Diese Informationen ermöglichen es auf vorteilhafte Weise, den Zustand des Alarmierungssystems und der einzelnen Alarmsignalgeber umfassend und auf einfache Weise zu überwachen. Insbesondere sind die Informationen zentral in der Alarmierungssystemüberwachungseinrichtung und/oder in der externen Kommunikationseinrichtung, insbesondere des Gebäudemanagementsystems und/oder die Gefahrenmeldezentrale, einsehbar.

Die erfindungsgemäße Aufgabe wird ferner gelöst durch eine Anordnung umfassend eine Gefahrenmeldeanlage und ein Alarmierungssystem jeweils mit den zuvor genannten Merkmalen.

Darüber hinaus wird die erfindungsgemäße Aufgabe gelöst durch ein Verfahren zum Betreiben eines Alarmierungssystems gemäß einer der vorstehend beschriebenen Ausführungsformen, umfassend die folgenden Schritte:
- Empfangen eines Alarmaktivierungssignals von der Gefahrenmeldeanlage durch die Alarmsignalgeber über die Kopplungseinrichtung,
- Ausgeben eines Alarmsignals durch die Alarmsignalgeber in Reaktion auf den Empfang des Alarmaktivierungssignals.

Durch das erfindungsgemäße Verfahren ist es vorteilhaft möglich, eine bereits bestehende Gefahrenmeldeanlage mit erweiterter Funktionalität zu betreiben, indem ein in der Gefahrenmeldeanlage generiertes Alarmaktivierungssignal an das Alarmierungssystem ausgegeben wird, welches die erweiterte Funktionalität bereitstellt.

Bevorzugt umfasst Das Verfahren den Schritt des direkten Weiterleitens des Alarmaktivierungssignals von der Kopplungseinrichtung an jeden der zwei Alarmsignalgeber.

Es sind wenigstens zwei Alarmsignalgeber vorgesehen, welche bevorzugt ein Mesh-System bilden können, in dem Daten, insbesondere Steuer- und/oder Zustandsdaten, der Alarmsignalgeber, übertragen werden können.

Bevorzugt umfasst das Verfahren ferner den Schritt des Austauschens von Daten zwischen den wenigstens zwei Alarmsignalgebern und der Alarmierungssystemüberwachungseinrichtung. Die Daten sind bevorzugt Steuer- und/oder Zustandsdaten der Alarmsignalgeber. Dadurch kann das Alarmierungssystem vorteilhaft zentral über die Alarmierungssystemüberwachungseinrichtung überwacht werden.

Bevorzugt umfasst das Verfahren den Schritt des Übertragens von Daten von der Alarmierungssystemüberwachungseinrichtung an einen entfernten Datenspeicher des Alarmierungssystems, insbesondere eine Cloud, und/oder an eine Kommunikationseinrichtung des Gebäudemanagementsystems und/oder der Gefahrenmeldeanlage.

Nachfolgend wird die Erfindung anhand eines Ausführungsbeispiels näher erläutert. Es zeigen
- Fig. 1: den schematischen Aufbau einer Anordnung umfassend eine Gefahrenmeldeanlage und ein Alarmierungssystem und
- Fig.2: eine weitere Ausführungsform einer Anordnung umfassend eine Gefahrenmeldeanlage und ein Alarmierungssystem.

Figur 1 zeigt den schematischen Aufbau einer Anordnung 300 umfassend ein Alarmierungssystem 100, eine Gefahrenmeldeanlage 200 und ein Gebäudemanagementsystem 400. Bei der Gefahrenmeldeanlage 200 handelt es sich beispielsweise um eine bereits in einem Gebäude vorhandene Brandmeldeanlage. Das Alarmierungssystem 100 wird mittels einer Kopplungseinrichtung 10 mit der Gefahrenmeldeanlage 200 verbunden. Beispielsweise kann das Alarmierungssystem 100 nachträglich mit der bereits vorhandenen Gefahrenmeldeanlage 200 verbunden werden, um die Funktionalität der Gefahrenmeldeanlage 200 zu erweitern. Das Gebäudemanagementsystem steuert und überwacht einzelne Einrichtungen eines Gebäudes, beispielsweise die bereits vorhandene Gefahrenmeldeanlage 200 bzw. das Alarmierungssystem 100. Das Gebäudemanagement kann insbesondere eine Cloud 27 umfassen, über welche die Einrichtungen des Gebäudes aus der Ferne steuerbar sind.

Die Gefahrenmeldeanlage 200 umfasst eine Gefahrenmeldezentrale 20 zum Steuern und Überwachen der Gefahrenmeldeanlage 200. Insgesamt ist die Gefahrenmeldeanlage 200 schleifenartig aufgebaut in Form einer sogenannten Loop. An die Loop angeschlossen ist ein Sensor 21 der Gefahrenmeldeanlage 200 zur Detektion einer Alarmsituation, beispielsweise ein Rauchmelder zur Detektion eines Feuers im Gebäude. Der Sensor 21 sendet bei Detektion eines Feuers ein Signal an die Gefahrenmeldezentrale 20. Die Gefahrenmeldezentrale 20 sendet ein Alarmaktivierungssignal an die in der Loop angeschlossenen Geräte, insbesondere an Alarmsignalgeber 23 in der Loop. Ferner weist die Gefahrenmeldeanlage 200 eine Stromversorgung 26 auf, welche die Komponenten der Loop der Gefahrenmeldeanlage sowie auch die Kopplungseinrichtung 10 des Alarmierungssystems 100 versorgt.

Das Alarmaktivierungssignal basiert auf einem Datenprotokoll, mittels welchem die Alarmsignalgeber 23 in der Loop aktiviert und deaktiviert werden. Die Loop dient insbesondere der Versorgung der Alarmsignalgeber 23, allerdings ist die Leistung nicht ausreichend hoch, damit die Alarmsignalgeber 23 größere Flächen, wie sie z.B. in Industrieanlagen üblich sind, zu signalisieren. Daher wird die Gefahrenmeldeanlage 200 um das Alarmierungssystem 100 erweitert, welches sowohl eine räumliche als auch eine funktionelle Erweiterung der Gefahrenmeldeanlage darstellt. Die Verbindung zwischen der Gefahrenmeldeanlage 200 und des Alarmierungssystems 100 erfolgt über die Kopplungseinrichtungen 10. In Figur 1 ist beispielhaft eine Kopplungseinrichtung 10 gezeigt, an welche zwei Alarmsignalgeber 11a, 11b angeschlossen sind. Es können in der Ausführungsform gemäß Figur 1 alternativ auch lediglich mehrere Kopplungseinrichtungen 10 vorgesehen sein wie nachfolgend noch anhand von Figur 2 erläutert werden wird.

Die Kopplungseinrichtung 10 ist Bestandteil der Gefahrenmeldeanlage 200. Die Kopplungseinrichtung 10 ist ein Relais. Die Kopplungseinrichtung erhält das Alarmaktivierungssignal, insbesondere ein Spannungssignal oder ein Datensignal, von der Loop der Gefahrenmeldeanlage 200 im Falle eines ausgelösten Alarms. Die Kopplungseinrichtung 10 koppelt das Alarmaktivierungssignal 16 aus und leitet es an das Alarmierungssystem 100 weiter.

Das Alarmaktivierungssignal 16 wird von der Kopplungseinrichtung 10 an einen Alarmsignalgeber 11a des Alarmierungssystems weitergegeben, sodass der Alarmsignalgeber 11a ausgelöst wird. Der Alarmsignalgeber 11a gibt das Alarmaktivierungssignal 16 wiederum an einen weiteren Alarmsignalgeber 11b in der gleichen Linie weiter, welcher ebenfalls ausgelöst wird. In Figur 1 sind beispielhaft zwei Alarmsignalgeber 11a, 11b dargestellt. Das Alarmierungssystem 100 kann darüber hinaus noch mehrere Alarmsignalgeber umfassen, welche in Form eines Mesh-Systems angeordnet sein können. Ferner sind die Übertragungswege 16 zwischen den Alarmsignalgebern 11a, 11b drahtgebunden ausgebildet.

Das Alarmierungssystem umfasst ferner drahtlose Verbindungen 15 zu einer Alarmierungssystemüberwachungseinrichtung 12. Über diese drahtlose Verbindung 15 können die Alarmsignalgeber 11a, 11b Daten mit der Alarmierungssystemüberwachungseinrichtung 12 austauschen. Bei den Daten handelt es sich insbesondere um Steuerdaten und/oder Zustandsdaten. Somit kann der Zustand der einzelnen Alarmsignalgeber 11a, 11b über die Alarmierungssystemüberwachungseinrichtung 12 überwacht werden. Ferner können Steuerdaten an die Alarmsignalgeber 11a, 11b übertragen werden. Beispielsweise können so Prüftests initiiert werden, beispielsweise um den Signalisierungsbereich eines Alarmsignalgebers 11a, 11b zu ermitteln und/oder einzustellen, von den Alarmsignalgebern 11a, 11b ausgebbare Alarmsignale einzustellen, etc.

Über die Alarmierungssystemüberwachungseinrichtung 12 können Daten über ein Gateway 13 über eine drahtlose Verbindung 15 an eine Cloud 14 weitergeleitet werden. Alternativ können in der Ausführungsform gemäß Figur 1 die Alarmierungssystemüberwachungseinrichtung 12 zusammen mit dem entsprechenden Gateway 13 Bestandteil der Cloud 14 sein und können über drahtlose Verbindungen 15 mit den einzelnen Alarmsignalgebern (11a, 11b) verbunden sein. Dies wird nachfolgend anhand von Figur 2 erläutert. Dadurch kann vorteilhaft auch aus der Ferne auf die Daten zugegriffen werden. Ferner kann über die Cloud 14 des Alarmierungssystems 100 ein Datenaustausch mit einer Cloud 25 der Gefahrenmeldeanlage 200 oder mit einem Gebäudemanagementsystem 27 stattfinden. Über die Cloud 25 der Gefahrenmeldeanlage 200 können die Daten dann an die Kommunikationseinrichtung 20 über ein Gateway 24 der Gefahrenmeldeanlage 200 gesendet werden.

Durch den Austausch der Daten zwischen der Gefahrenmeldeanlage 200 und dem Alarmierungssystem 100 mit dem Gebäudemanagementsystem können vorteilhaft sämtliche Daten, insbesondere Zustandsdaten, der Anordnung 300 umfassend die Gefahrenmeldeanlage 200 und das Alarmierungssystem 100 an einer Stelle zentral gebündelt und eingesehen werden.

Figur 2 zeigt eine weitere Ausführungsform der Anordnung umfassend die Gefahrenmeldeanlage 200 und ein Alarmierungssystem. Die Gefahrenmeldeanlage 200 ist im Wesentlichen identisch zu der in Figur 1 gezeigten Gefahrenmeldeanlage ausgebildet. Das Alarmierungssystem 100 unterscheidet sich von dem in Figur 1 gezeigten Alarmierungssystem dadurch, dass die Alarmierungseinrichtung 12 nicht Bestandteil des Alarmierungssystems 100 ist, sondern Bestandteil des Gebäudemanagementsystems 400, insbesondere der Cloud 27 des Gebäudemanagementsystem 400. Gemäß dieser Ausführungsform sind die einzelnen Alarmsignalgeber 11a, 11b jeweils über eine drahtlose Verbindung 15 mit dem Gebäudemanagementsystem 400, insbesondere mit der Cloud 27 des Gebäudemanagementsystems 400, verbunden. Ferner umfasst die Gefahrenmeldeanlage zwei Kopplungseinrichtungen 10, an welche jeweils Alarmsignalgeber 11a, 11b angeschlossen sind. Jeder der Alarmsignalgeber 11a, 11b der beiden Kopplungseinrichtungen 10 ist über eine drahtlose Verbindung 15 entweder mit der Cloud 27 des Gebäudemanagementsystems 400 verbunden (wie in Figur 2 dargestellt) oder alternativ mit der Kommunikationseinrichtung 20, welcher Bestandteil des Alarmierungssystems 100 ist (analog zu Figur 1).

### Bezugszeichenliste

- 100: Alarmierungssystem
- 200: Gefahrenmeldeanlage
- 300: Anordnung
- 400: Gebäudemanagementsystem

- 10: Kopplungseinrichtung
- 11a, 11b,: Alarmsignalgeber des Alarmierungssystems
- 12: Alarmierungsüberwachungseinrichtung
- 13: Gateway des Alarmierungssystems
- 14: Cloud des Alarmierungssystems
- 15: drahtlose Verbindung
- 16: Alarmaktivierungssignal

- 20: Gefahrenmeldezentrale
- 21: Sensor der Gefahrenmeldeanlage
- 22: Alarmierungsauslöser
- 23: Alarmsignalgeber der Gefahrenmeldeanlage
- 24: Gateway der Gefahrenmeldeanlage
- 25: Cloud der Gefahrenmeldeanlage
- 26: Stromversorgung
- 27: Cloud des Gebäudemanagementsystems

## Patentansprüche

1. Alarmierungssystem (100), umfassend wenigstens zwei Alarmsignalgeber (11a, 11b), welche zum Empfang eines Alarmaktivierungssignals (16) einer Gefahrenmeldeanlage (200) und zur Ausgabe eines Signals in Reaktion auf den Empfang eines Alarmaktivierungssignals (16) ausgebildet sind, und umfassend eine Alarmierungssystemüberwachungseinrichtung (12), wobei die wenigstens zwei Alarmsignalgeber (11a, 11b) und die Alarmierungssystemüberwachungseinrichtung (12) dazu ausgebildet sind, Daten miteinander auszutauschen, wobei das Alarmierungssystem ausgebildet ist zur Kopplung mit wenigstens einer Kopplungseinrichtung (10) der Gefahrenmeldeanlage (200) und wobei das Alarmierungssystem ferner ausgebildet ist zur Weitergabe eines Spannungssignals von der Kopplungseinrichtung (10) der Gefahrenmeldeanlage als Alarmaktivierungssignal (16) an die Alarmsignalsignalgeber (11a, 11b), wobei die Kopplungseinrichtung (10) ein Relais ist, an das die wenigstens zwei Alarmsignalgeber (11a, 11b) angeschlossen sind.

2. Alarmierungssystem (100) nach einem der vorgenannten Ansprüche, umfassend einen entfernten Datenspeicher, insbesondere eine Cloud (14), welcher zum Senden und/oder Empfangen von Daten an bzw. aus der Alarmierungssystemüberwachungseinrichtung (12) ausgelegt ist.

3. Alarmierungssystem nach Anspruch 1, wobei die Alarmierungssystemüberwachungseinrichtung Teil einer entfernten Datenverarbeitungseinrichtung, insbesondere einer Cloud, ist.

4. Alarmierungssystem (100) nach einem der vorgenannten Ansprüche, wobei die wenigstens zwei Alarmsignalgeber (11a, 11b) im Betrieb eine Leistungsaufnahme zwischen 4 W und 45 W, bevorzugt zwischen 8 W und 35 W, ganz besonders bevorzugt zwischen 12 W und 25 W, aufweisen und/oder wobei die wenigstens zwei Alarmsignalgeber (11a, 11b) zur Ausgabe eines optischen Alarmsignals mit einer Lichtstärke von mindestens 50 cd ausgelegt sind und/oder wobei die wenigstens zwei Alarmsignalgeber (11a. 11b) zur Ausgabe eines akustischen Alarmsignals mit einem Schalldruckpegel von mindestens 105 dB(A) ausgelegt sind.

5. Alarmierungssystem (100) nach einem der vorgenannten Ansprüche, wobei die wenigstens zwei Alarmsignalgeber (11a, 11b) zur Ausgabe eines akustischen und/oder eines optischen Alarmsignals ausgebildet sind.

6. Alarmierungssystem (100) nach einem der vorgenannten Ansprüche, wobei die wenigstens zwei Alarmsignalgeber (11a, 11b) und die Alarmierungssystemüberwachungseinrichtung (12) dazu ausgebildet sind, Daten, insbesondere drahtlos, miteinander auszutauschen.

7. Alarmierungssystem (100) nach einem der vorgenannten Ansprüche, wobei das Alarmierungssystem (100) eine Spannungsversorgungseinrichtung zur Spannungsversorgung der wenigstens zwei Alarmsignalgeber (11a, 11b) umfasst oder das Alarmierungssystem (100) ausgebildet ist zur Kopplung mit einer Spannungsversorgungseinrichtung der Gefahrenmeldeanlage (200) zur Spannungsversorgung der wenigstens zwei Signalgeber (11a, 11b).

8. Alarmierungssystem (100) nach Anspruch 7, wobei die wenigstens zwei Alarmsignalgeber (11a, 11b) eine interne Spannungsversorgungseinheit, insbesondere eine Batterie und/oder einen Akkumulator, umfassen.

9. Alarmierungssystem (100) nach einem der vorgenannten Ansprüche, wobei die wenigstens zwei Alarmsignalgeber (11a, 11b) zum, insbesondere drahtlosen, Austausch von Daten untereinander, insbesondere zur Bildung eines Mesh-Systems, ausgebildet sind.

10. Alarmierungssystem (100) nach einem der vorgenannten Ansprüche, wobei das Alarmierungssystem (100) zur direkten Weitergabe eines Spannungssignals von der Kopplungseinrichtung (10) der Gefahrenmeldeanlage als Alarmaktivierungssignal (16) an jeden der wenigstens zwei Alarmsignalgeber (11a, 11b) ausgebildet ist.

11. Alarmierungssystem (100) nach einem der vorgenannten Ansprüche, wobei wenigstens eine, bevorzugt mehrere, besonders bevorzugt alle, der folgenden Informationen von den wenigstens zwei Alarmsignalgebern (11a, 11b) an die Alarmierungssystemüberwachungseinrichtung (12) übertragbar ist:
- Eine Kennung der Alarmsignalgeber,
- Daten betreffend einen Manipulationsversuch,
- Daten betreffend gesundheitliche Notfälle,
- Daten über eine Präsenzhäufigkeit von Personen im Signalisierungsbereich,
- ein Level der Umgebungslichtintensität / Umgebungslautstärke,
- eine Betriebsdauer der Alarmsignalgeber,
- ein Ergebnis des letzten Funktionstests,
- eine Zeitangabe und/oder Ergebnisdaten eines letzten Funktionstests der Alarmsignalgeber,
- ein Ladezustand einer internen Spannungsversorgungseinrichtung der Alarmsignalgeber, insbesondere einer Batterie,
- eine Temperatur und/oder Luftfeuchtigkeit in einer Umgebung der Alarmsignalgeber und/oder eine Historie über den Verlauf der Temperatur und/oder der Luftfeuchtigkeit in der Umgebung der Alarmsignalgeber,
- eine Position der Alarmsignalgeber, und/oder
- ein Softwareversionsstand einer Steuerung der Alarmsignalgeber,
wobei bevorzugt die wenigstens eine Information von der Alarmierungssystemüberwachungseinrichtung (12) an einen entfernten Datenspeicher, insbesondere eine Cloud (14), übertragbar ist.

12. Anordnung (300), umfassend eine Gefahrenmeldeanlage (200) und ein Alarmierungssystem (100) nach einem der vorgenannten Ansprüche.

13. Verfahren zum Betreiben eines Alarmierungssystems (100) nach einem der Ansprüche 1 bis 12 umfassend die folgenden Schritte:
- Empfangen eines Alarmaktivierungssignals (16) von der Gefahrenmeldeanlage (200) durch die Alarmsignalgeber (11a, 11b) über die Kopplungseinrichtung (10),
- Ausgeben eines Signals durch die Alarmsignalgeber (11a, 11b) in Reaktion auf den Empfang des Alarmaktivierungssignals (16).

14. Verfahren nach Anspruch 13, wobei das Verfahren ferner den Schritt des direkten Weiterleitens des Alarmaktivierungssignals von der Kopplungseinrichtung (10) an jeden der zwei Alarmsignalgeber (11a, 11b) umfasst.

15. Verfahren nach Anspruch 13 oder 14, ferner umfassend den Schritt des Austauschens von Daten zwischen den wenigstens zwei Alarmsignalgebern (11a, 11b) und der Alarmierungssystemüberwachungseinrichtung (12) und/oder umfassend den Schritt des Übertragens von Daten von der Alarmierungssystemüberwachungseinrichtung (12) an einen entfernten Datenspeicher, insbesondere eine Cloud (14).

## Claims

1. An alarm system (100) comprising at least two alarm signaling devices (11a, 11b) which are configured for receiving an alarm activation signal (16) of a hazard detection system (200) and for outputting a signal in response to receiving an alarm activation signal (16), and comprising an alarm system monitoring device (12), wherein the at least two alarm signaling devices (11a, 11b) and the alarm system monitoring device (12) are configured for exchanging data with each other, wherein the alarm system is configured for coupling with at least one coupling device (10) of the hazard detection system (200) and wherein the alarm system is further configured for transmitting a voltage signal from the coupling device (10) of the hazard detection system as an alarm activation signal (16) to the alarm signaling devices (11a, 11b), wherein the coupling device (10) is a relay to which the at least two alarm signaling devices (11a, 11b) are connected.

2. The alarm system (100) according to one of the preceding claims, comprising a remote data storage, in particular a cloud (14), which is adapted for sending and/or receiving data to or from the alarm system monitoring device (12).

3. The alarm system according to claim 1, wherein the alarm system monitoring device is part of a remote data processing device, in particular a cloud.

4. The alarm system (100) according to one of the preceding claims, wherein the at least two alarm signaling devices (11a, 11b) have a power consumption of between 4 W and 45 W during operation, preferably between 8 W and 35 W, most preferably between 12 W and 25 W, and/or wherein the at least two alarm signaling devices (11a, 11b) are adapted for outputting an optical alarm signal with a light intensity of at least 50 cd and/or wherein the at least two alarm signaling devices (11a. 11b) are adapted for outputting an acoustic alarm signal with a sound pressure level of at least 105 dB(A).

5. The alarm system (100) according to one of the preceding claims, wherein the at least two alarm signaling devices (11a, 11b) are configured for outputting an acoustic and/or an optical alarm signal.

6. The alarm system (100) according to one of the preceding claims, wherein the at least two alarm signaling devices (11a, 11b) and the alarm system monitoring device (12) are configured for exchanging data with one another, in particular wirelessly.

7. The alarm system (100) according to one of the preceding claims, wherein the alarm system (100) comprises a voltage supply device for supplying voltage to the at least two alarm signaling devices (11a, 11b), or the alarm system (100) is configured for coupling to a voltage supply device of the hazard detection system (200) for supplying voltage to the at least two signaling devices (11a, 11b).

8. The alarm system (100) according to claim 7, wherein the at least two alarm signaling devices (11a, 11b) comprise an internal power supply unit, in particular a battery and/or an accumulator.

9. The alarm system (100) according to one of the preceding claims, wherein the at least two alarm signaling devices (11a, 11b) are configured for exchanging data with one another, in particular wirelessly, in particular for forming a mesh system.

10. The alarm system (100) according to one of the preceding claims, wherein the alarm system (100) is configured for directly transmitting a voltage signal from the coupling device (10) of the hazard detection system as an alarm activation signal (16) to each of the at least two alarm signaling devices (11a, 11b).

11. The alarm system (100) according to one of the preceding claims, wherein at least one, preferably several, particularly preferably all, of the following information can be transmitted from the at least two alarm signaling devices (11a, 11b) to the alarm system monitoring device (12):
- an identifier for the alarm signaling devices,
- data relating to a manipulation attempt,
- data relating to health emergencies,
- data on the frequency of presence of persons in the signaling area,
- a level of ambient light intensity / ambient volume,
- an operating time of the alarm signaling devices,
- a result of the last function test,
- a time specification and/or result data of a last function test of the alarm signaling devices,
- a charge status of an internal power supply device of the alarm signaling devices, in particular a battery,
- a temperature and/or humidity in an environment of the alarm signaling devices and/or a history of the course of the temperature and/or humidity in the environment of the alarm signaling devices,
- a position of the alarm signaling devices, and/or
- a software version status of a control unit of the alarm signaling devices,
wherein preferably the at least one piece of information can be transmitted from the alarm system monitoring device (12) to a remote data storage device, in particular a cloud (14).

12. An arrangement (300) comprising a hazard detection system (200) and an alarm system (100) according to one of the preceding claims.

13. A method of operating an alarm system (100) according to one of claims 1 to 12, comprising the following steps:
- receiving an alarm activation signal (16) from the hazard detection system (200) by the alarm signaling devices (11a, 11b) via the coupling device (10),
- outputting a signal by the alarm signaling devices (11a, 11b) in response to receiving the alarm activation signal (16).

14. The method according to claim 13, wherein the method further comprises the step of directly forwarding the alarm activation signal from the coupling device (10) to each of the two alarm signaling devices (11a, 11b).

15. The method according to claim 13 or 14, further comprising the step of exchanging data between the at least two alarm signaling devices (11a, 11b) and the alarm system monitoring device (12) and/or comprising the step of transmitting data from the alarm system monitoring device (12) to a remote data storage, in particular a cloud (14).

## Revendications

1. Système d'alarme (100) comprenant au moins deux générateurs de signaux d'alarme (11a, 11b) adaptés pour recevoir un signal d'activation d'alarme (16) d'un système d'alarme de danger (200) et pour émettre un signal en réponse à la réception d'un signal d'activation d'alarme (16), et comprenant un dispositif de surveillance de système d'alarme (12), dans lequel les au moins deux générateurs de signaux d'alarme (11a, 11b) et le dispositif de surveillance de système d'alarme (12) sont adaptés pour échanger des données entre eux, le système d'alarme étant conçu pour être couplé à au moins un dispositif de couplage (10) de l'installation de signalisation de danger (200) et le système d'alarme étant en outre conçu pour transmettre un signal de tension du dispositif de couplage (10) de l'installation de signalisation de danger en tant que signal d'activation d'alarme (16) aux générateurs de signaux d'alarme (11a, 11b), le dispositif de couplage (10) étant un relais auquel sont connectés les au moins deux générateurs de signaux d'alarme (11a, 11b).

2. Système d'alarme (100) selon l'une des revendications précédentes, comprenant une mémoire de données distante, en particulier un nuage (14), qui est conçu pour envoyer et/ou recevoir des données vers ou depuis le dispositif de surveillance du système d'alarme (12).

3. Système d'alarme selon la revendication 1, dans lequel le dispositif de surveillance du système d'alarme fait partie d'un dispositif de traitement de données distant, en particulier d'un nuage.

4. Système d'alarme (100) selon l'une des revendications précédentes, dans lequel les au moins deux générateurs de signaux d'alarme (11a, 11b) présentent en fonctionnement une consommation de puissance comprise entre 4 W et 45 W, de préférence entre 8 W et 35 W, de manière tout à fait préférée entre 12 W et 25 W, et/ou dans lequel les au moins deux générateurs de signaux d'alarme (11a, 11b) sont conçus pour émettre un signal d'alarme optique avec une intensité lumineuse d'au moins 50 cd et/ou dans lequel les au moins deux générateurs de signaux d'alarme (11a. 11b) sont conçus pour émettre un signal d'alarme acoustique avec un niveau de pression acoustique d'au moins 105 dB(A).

5. Système d'alarme (100) selon l'une des revendications précédentes, dans lequel les au moins deux émetteurs de signaux d'alarme (11a, 11b) sont conçus pour émettre un signal d'alarme acoustique et/ou un signal d'alarme optique.

6. Système d'alarme (100) selon l'une des revendications précédentes, dans lequel les au moins deux émetteurs de signaux d'alarme (11a, 11b) et le dispositif de surveillance du système d'alarme (12) sont conçus pour échanger des données entre eux, notamment sans fil.

7. Système d'alarme (100) selon l'une des revendications précédentes, le système d'alarme (100) comprenant un dispositif d'alimentation en tension pour l'alimentation en tension des au moins deux générateurs de signaux d'alarme (11a, 11b) ou le système d'alarme (100) étant conçu pour être couplé à un dispositif d'alimentation en tension de l'installation de signalisation de danger (200) pour l'alimentation en tension des au moins deux générateurs de signaux (11a, 11b).

8. Système d'alarme (100) selon la revendication 7, dans lequel les au moins deux émetteurs de signaux d'alarme (11a, 11b) comprennent une unité d'alimentation en tension interne, en particulier une batterie et/ou un accumulateur.

9. Système d'alarme (100) selon l'une des revendications précédentes, dans lequel les au moins deux émetteurs de signaux d'alarme (11a, 11b) sont conçus pour l'échange, notamment sans fil, de données entre eux, en particulier pour former un système maillé.

10. Système d'alarme (100) selon l'une des revendications précédentes, le système d'alarme (100) étant conçu pour transmettre directement un signal de tension du dispositif de couplage (10) de l'installation de signalisation de danger en tant que signal d'activation d'alarme (16) à chacun des au moins deux générateurs de signaux d'alarme (11a, 11b).

11. Système d'alarme (100) selon l'une des revendications précédentes, dans lequel au moins une, de préférence plusieurs, de manière particulièrement préférée toutes les informations suivantes peuvent être transmises par les au moins deux émetteurs de signaux d'alarme (11a, 11b) au dispositif de surveillance du système d'alarme (12) :
- un identifiant des émetteurs de signaux d'alarme,
- données concernant une tentative de manipulation,
- données relatives aux urgences sanitaires,
- données relatives à une fréquence de présence de personnes dans la zone de signalisation,
- un niveau d'intensité de la lumière / du bruit ambiant,
- une durée de fonctionnement des émetteurs de signaux d'alarme,
- un résultat du dernier test de fonctionnement,
- une indication de temps et/ou des données de résultat d'un dernier test de fonctionnement des émetteurs de signaux d'alarme,
- un état de charge d'un dispositif d'alimentation en tension interne des émetteurs de signaux d'alarme, en particulier d'une batterie,
- une température et/ou une humidité dans un environnement des émetteurs de signaux d'alarme et/ou un historique sur l'évolution de la température et/ou de l'humidité dans l'environnement des émetteurs de signaux d'alarme,
- une position des émetteurs de signaux d'alarme, et/ou
- une version logicielle d'une commande des émetteurs de signaux d'alarme,
dans lequel, de préférence, ladite au moins une information peut être transmise par le dispositif de surveillance de système d'alarme (12) à une mémoire de données distante, en particulier un nuage (14).

12. Agencement (300), comprenant une installation de signalisation de danger (200) et un système d'alarme (100) selon l'une des revendications précédentes.

13. Procédé d'exploitation d'un système d'alarme (100) selon l'une quelconque des revendications 1 à 12, comprenant les étapes suivantes :
- la réception d'un signal d'activation d'alarme (16) provenant du système d'alarme de danger (200) par les générateurs de signaux d'alarme (11a, 11b) via le dispositif de couplage (10),
- l'émission d'un signal par les générateurs de signaux d'alarme (11a, 11b) en réponse à la réception du signal d'activation d'alarme (16).

14. Procédé selon la revendication 13, le procédé comprenant en outre l'étape consistant à transmettre le signal d'activation d'alarme directement depuis le dispositif de couplage (10) à chacun des deux émetteurs de signaux d'alarme (11a, 11b).

15. Procédé selon la revendication 13 ou 14, comprenant en outre l'étape consistant à échanger des données entre les au moins deux émetteurs de signaux d'alarme (11a, 11b) et le dispositif de surveillance du système d'alarme (12) et/ou comprenant l'étape consistant à transmettre des données depuis le dispositif de surveillance du système d'alarme (12) vers un stockage de données distant, en particulier un nuage (14).
